# EUROPÄISCHE PATENTSCHRIFT

(11) **EP 1 625 293 B1**
(45) Veröffentlichungstag und Bekanntmachung des Hinweises auf die Patenterteilung: **21.11.2007**
(21) Anmeldenummer: 04725320.8
(22) Anmeldetag: 02.04.2004
(51) Int. Cl.: F02D 17/04, F02N 11/08, F02D 41/00

(54) **VERFAHREN ZUM ABSTELLEN EINER BRENNKRAFTMASCHINE**
METHOD FOR SWITCHING OFF AN INTERNAL COMBUSTION ENGINE
PROCEDE POUR ARRETER UN MOTEUR A COMBUSTION INTERNE

(30) Priorität: 17.05.2003 DE 10322305
(43) Veröffentlichungstag der Anmeldung: 15.02.2006
(73) Patentinhaber: DaimlerChrysler AG, 70327 Stuttgart (DE)
(72) Erfinder: FREISINGER, Normann, 73547 Lorch (DE)
(86) Internationale Anmeldenummer: PCT/EP2004/003523
(87) Internationale Veröffentlichungsnummer: WO 2004/101976

(56) Entgegenhaltungen:
- EP-A- 1 113 169
- DE-A- 10 050 170
- DE-A- 10 210 246
- DE-A- 19 949 931
- US-A- 4 510 396

## Beschreibung

Die Erfindung betrifft ein Verfahren zum Abstellen einer Brennkraftmaschine, insbesondere für ein Kraftfahrzeug.

Das Abstellen einer Brennkraftmaschine eines Kraftfahrzeugs wird üblicherweise durch den Fahrer mit dem Zündschlüssel eingeleitet. In der Regel wird durch Drehen des Zündschlüssels die Kraftstoffversorgung unterbrochen, d.h. Einspritzventile bzw. Injektoren werden nicht mehr bestromt. Im Falle eines Stopp-Start-Betriebes wird das Abstellen der Brennkraftmaschine durch ein Motorsteuergerät eingeleitet, nachdem gewisse Bedingungen wie beispielsweise eine Fahrzeuggeschwindigkeit von Null und eine Betätigung der Bremse des Kraftfahrzeugs erfüllt sind.

Beim Einschalten einer Brennkraftmaschine - durch Drehen des Zündschlüssels durch den Fahrer bzw. durch das Motorsteuergerät im Stopp-Start-Betrieb des Kraftfahrzeugs - mit elektronisch geregelter Zündung und/oder Einspritzung besteht das Problem, dass die tatsächlich vorliegende Lage der Brennkraftmaschine, d.h. die Winkellage der Kurbel- und der Nockenwelle und damit die Zylinderstellung zunächst nicht bekannt sind. Erst nachdem sich die Wellen der Brennkraftmaschine drehen, liefern die zugeordneten Sensoren auswertbare Ausgangssignale, aus denen die momentane Winkelstellung der Kurbel- und der Nockenwelle ermittelt werden kann. Erst wenn bestimmte motorspezifische Bedingungen erfüllt sind und die Bezugsmarke des Kurbelwellengeberrades erkannt ist, kann eine Synchronisation erfolgen, bei der die korrekte Winkelstellung von Kurbel- und Nockenwelle erkannt wird und bei der damit auch die korrekten Zylinderstellungen bekannt sind.

Beim Starten einer Brennkraftmaschine aus unterschiedlichen Positionen der Kurbelwelle kann die Startzeit erheblich variieren. Es gibt besonders ungünstige und besonders günstige Startpositionen. Im ungünstigsten Fall benötigt zum Beispiel ein 4-Zylinder-4-Takt-Motor etwa 180° Kurbelwelle länger für einen Start der Brennkraftmaschine. Der Direktstart einer Otto-Brennkraftmaschine ist nur dann möglich, wenn zufällig die für den Direktstart notwendige Auslaufposition der Kurbelwelle erreicht wird.

Zur Lösung dieser Problematik sind aus dem Stand der Technik bereits verschiedene Lösungsansätze bekannt.

So beschreibt zum Beispiel die DE 198 58 992 A1 eine Start/Antriebseinheit für eine Brennkraftmaschine eines Kraftfahrzeugs, bei der dem eigentlichen Startvorgang der Brennkraftmaschine eine Startklärungsphase vorausgeht, in der bei geschlossener Schaltkupplung die Startverhältnisse erfasst werden und eine Entscheidung über die nachfolgende Betriebsphase getroffen wird. Mittels dieser Startklärungsphase soll eine Brennkraftmaschine ohne den üblichen Starter gestartet werden können.

Ein weiterer Ansatz zur Lösung des oben erläuterten Problems besteht in dem aktiven Positionieren der Kurbelwelle beim Abstellen der Brennkraftmaschine eines Kraftfahrzeugs. So sind zum Beispiel aus der DE 198 35 045 C2, der DE 199 36 885 C2 und der DE 199 60 984 A1 verschiedene Verfahren zur aktiven Auslaufsteuerung einer Brennkraftmaschine bekannt, bei denen die Kurbelwelle in einer bestimmten Winkelstellung angehalten wird, die einer möglichst günstigen Startposition der Brennkraftmaschine entspricht. Das Anhalten der Kurbelwelle in einer bestimmten Winkelstellung erfolgt gemäß der DE 198 35 045 C2 zum Beispiel mittels eines Bremssystems, im Fall der DE 199 36 885 C2 mittels eines Elektromotors zur Erzeugung eines Bremsdrehmoments, und im Fall der DE 199 60 984 A1 mittels einer Ansteuerung der Gasauslassventile.

Alternativ ist es auch möglich, die Kurbelwelle während oder nach dem Auslaufvorgang der Brennkraftmaschine in eine gewünschte Winkelstellung zu bewegen. Die DE 100 30 001 A1 offenbart ein Verfahren zum kontrollierten Abstellen einer Brennkraftmaschine, bei dem die Kurbelwelle nach Beendigung des Auslaufvorgangs in die gewünschte Winkelstellung bewegt wird; die DE 100 50 170 A1 beschreibt ein Verfahren, bei dem während des Abschaltvorgangs der Brennkraftmaschine bremsende oder antreibende Mittel die Kurbelwelle in eine vorbestimmte Ruhelage bringen.

Derartige Verfahren, bei denen die Kurbelwelle während des Auslaufvorgangs der Brennkraftmaschine aktiv positioniert wird, sind allerdings nur bei bestimmten, nicht aber bei allen Startsystemen möglich.

Der Vollständigkeit halber wird auch auf die DE 197 35 455 C1 verwiesen, die ein Verfahren offenbart, bei dem zum Reduzieren von Abgasemissionen aktiv in den Abstellvorgang einer Brennkraftmaschine eingegriffen wird. Dieser aktive Eingriff in den Abstellvorgang hat jedoch keinen unmittelbaren Einfluss auf die Auslaufposition der Kurbelwelle.

Ausgehend von dem vorgenannten Stand der Technik ist es eine Aufgabe der vorliegenden Erfindung, ein Verfahren zum Abstellen einer Brennkraftmaschine bereitzustellen, mit dem die Startzeit eines anschließenden Startvorgangs der Brennkraftmaschine unabhängig vom Startsystem deutlich reduziert werden kann.

Diese Aufgabe wird durch ein Verfahren zum Abstellen einer Brennkraftmaschine mit den Merkmalen des Anspruchs 1 gelöst.

Das erfindungsgemäße Verfahren zeichnet sich dadurch aus, dass die Brennkraftmaschine nach dem Einleiten des Abstellvorgangs, z.B. durch Drehen des Zündschlüssels oder durch das Motorsteuergerät im Stopp-Start-Betrieb des Kraftfahrzeugs, aus einem definierten Betriebszustand heraus abgestellt wird. Der definierte Betriebszustand ist dabei derart gewählt, dass eine gewünschte Auslaufposition der Kurbelwelle erreicht wird. Bei einem bekannten Auslaufverhalten der Brennkraftmaschine wird somit der eigentliche Abstellvorgang der Brennkraftmaschine nach dem Zeitpunkt des Einleitens des Abstellvorgangs verzögert, bis ein definierter Betriebszustand der Brennkraftmaschine erreicht ist. Wird die Brennkraftmaschine aus diesem definierten Betriebszustand heraus abgestellt, so ist anschließend kein aktiver Eingriff in den Auslaufvorgang notwendig, die Kurbelwelle erreicht automatisch eine gewünschte Auslaufposition, die einer möglichst günstigen Startposition für einen anschließenden Startvorgang der Brennkraftmaschine entspricht.

Der definierte Betriebszustand der Brennkraftmaschine kann durch eine bestimmte Drehzahl der Brennkraftmaschine, durch eine bestimmte Drosselklappenstellung der Brennkraftmaschine, durch eine bestimmte Belastung der Lichtmaschine und/oder der Nebenaggregate, durch eine definierte letzte Einspritzung und Verbrennung in einem bestimmten Zylinder der Brennkraftmaschine oder durch eine Kombination dieser Parameter gegeben sein. Der definierte Betriebszustand zum Abstellen der Brennkraftmaschine variiert je nach Art und Aufbau der Brennkraftmaschine, kann jedoch ohne weiteres ermittelt werden.

In einer weiteren Ausgestaltung der Erfindung wird der definierte Betriebszustand zum Abstellen der Brennkraftmaschine im Betrieb der Brennkraftmaschine weiter gelernt und optimiert.

In einer weiteren Ausgestaltung der Erfindung kann die Auslaufposition der Kurbelwelle zusätzlich durch eine aktive Beeinflussung des Auslaufvorgangs gesteuert werden. Dies geschieht beispielsweise durch Verändern der Drosselklappenstellung während des Auslaufvorgangs, durch Verändern der Last im Riementrieb während des Auslaufvorgangs (z.B. Lenkhilfpumpe, Klimagerät, usw.), durch aktives Bremsen der Brennkraftmaschine mit der Kupplung eines nachgeschalteten Getriebes und anschließendem sofortigen Öffnen der Kupplung und dergleichen.

Ferner ist es von Vorteil, die Bremsen des Kraftfahrzeugs während des Auslaufvorgangs der Brennkraftmaschine anzusteuern, um eine Bewegung des Kraftfahrzeugs und damit eine unerwünschte Veränderung der Winkelstellung der Kurbelwelle der Brennkraftmaschine zu verhindern.

Mit dem oben beschriebenen und in den anhängenden Ansprüchen definierten Verfahren zum Abstellen einer Brennkraftmaschine ist es unabhängig vom Startsystem der Brennkraftmaschine auf einfache Weise und ohne aktiven Eingriff in die Positionierung der Kurbelwelle der Brennkraftmaschine möglich, eine für einen anschließenden Startvorgang der Brennkraftmaschine möglichst günstige Auslaufposition der Kurbelwelle zu erzielen. Anstatt von nicht-definierten Bedingungen beim Abstellen der Brennkraftmaschine, die eine grundsätzlich beliebige Auslaufposition der Kurbelwelle zur Folge haben, wird bei dem erfindungsgemäßen Verfahren die Brennkraftmaschine aus einem definierten Betriebszustand heraus abgestellt, der eine bestimmte Auslaufposition der Kurbelwelle zur Folge hat. Zu diesem Zweck muss nur das Auslaufverhalten der Brennkraftmaschine bekannt sein, welches im laufenden Betrieb der Brennkraftmaschine weiter zur Optimierung des Verfahrens gelernt werden kann.

## Patentansprüche

1. Verfahren zum Abstellen einer Brennkraftmaschine,
**dadurch gekennzeichnet,**
**dass** die Brennkraftmaschine nach dem Einleiten des Abstellvorgangs aus einem definierten Betriebszustand heraus abgestellt wird, wobei der definierte Betriebszustand derart gewählt ist, dass eine gewünschte Auslaufposition der Kurbelwelle erreicht wird, und
der definierte Betriebszustand durch eine bestimmte Drosselklappenstellung der Brennkraftmaschine und/oder durch eine bestimmte Belastung der Lichtmaschine und/oder der Nebenaggregate und/oder
durch eine definierte letzte Einspritzung und Verbrennung in einem bestimmten Zylinder der Brennkraftmaschine gegeben ist.

2. Verfahren zum Abstellen einer Brennkraftmaschine nach Anspruch 1,
**dadurch gekennzeichnet,**
**dass** der definierte Betriebszustand zudem durch eine bestimmte Drehzahl der Brennkraftmaschine gegeben ist.

3. Verfahren zum Abstellen einer Brennkraftmaschine nach einem der Ansprüche 1 oder 2,
**dadurch gekennzeichnet,**
**dass** der definierte Betriebszustand zum Abstellen der Brennkraftmaschine gelernt und optimiert wird.

4. Verfahren zum Abstellen einer Brennkraftmaschine nach einem der Ansprüche 1 bis 3,
**dadurch gekennzeichnet,**
**dass** die Auslaufposition der Kurbelwelle durch Verändern der Drosselklappenstellung während des Auslaufvorgangs beeinflusst wird.

5. Verfahren zum Abstellen einer Brennkraftmaschine nach einem der Ansprüche 1 bis 4,
**dadurch gekennzeichnet,**
**dass** die Auslaufposition der Kurbelwelle durch Verändern der Last im Riementrieb während des Auslaufvorgangs beeinflusst wird.

6. Verfahren zum Abstellen einer Brennkraftmaschine nach einem der Ansprüche 1 bis 5,
**dadurch gekennzeichnet,**
**dass** die Auslaufposition der Kurbelwelle durch aktives Bremsen der Brennkraftmaschine mit der Kupplung eines nachgeschalteten Getriebes beeinflusst wird.

7. Verfahren zum Abstellen einer Brennkraftmaschine nach einem der Ansprüche 1 bis 6,
**dadurch gekennzeichnet,**
**dass** während des Auslaufvorgangs der Brennkraftmaschine die Bremsen des Kraftfahrzeugs angesteuert werden, um eine Bewegung des Kraftfahrzeugs zu verhindern.

## Claims

1. Method for switching off an internal combustion engine,
**characterised in that**
on initiation of the switching-off process, the internal combustion engine is switched off from a defined operating state, the defined operating state being selected such that a desired coast-down position of the crankshaft is obtained, and **in that**
the defined operating state is determined by a particular throttle position of the internal combustion engine and/or by a particular load on the alternator and/or the ancillary components and/or
by a defined last injection or combustion in a particular cylinder of the internal combustion engine.

2. Method for switching off an internal combustion engine according to claim 1,
**characterised in that**
the defined operating state is further determined by a particular speed of the internal combustion engine.

3. Method for switching off an internal combustion engine according to claim 1 or 2,
**characterised in that**
the defined operating state for switching off the internal combustion engine is learned and optimised.

4. Method for switching off an internal combustion engine according to any of claims 1 to 3,
**characterised in that**
the coast-down position of the crankshaft is affected by changing the throttle position during the coasting/down process.

5. Method for switching off an internal combustion engine according to any of claims 1 to 4,
**characterised in that**
the coast-down position of the crankshaft is affected by changing the load in the belt drive during the coasting-down process.

6. Method for switching off an internal combustion engine according to any of claims 1 to 5,
**characterised in that**
the coast-down position of the crankshaft is affected by active braking of the internal combustion engine with the clutch of a downstream gearbox.

7. Method for switching off an internal combustion engine according to any of claims 1 to 6,
**characterised in that**
during the coasting-down process of the internal combustion engine, the brakes of the motor vehicle are activated to prevent a movement of the motor vehicle.

## Revendications

1. Procédé pour la mise à l'arrêt d'un moteur à combustion interne,
**caractérisé**
**en ce qu'**après initialisation du processus d'arrêt, le moteur à combustion interne est arrêté dans un état de fonctionnement défini, ledit état de fonctionnement défini étant sélectionné de manière à obtenir une position de sortie souhaitée pour le vilebrequin, et
**en ce que** l'état de fonctionnement défini est présenté par une position déterminée du papillon des gaz du moteur à combustion interne et/ou par une charge déterminée de l'alternateur et/ou des groupes auxiliaires et/ou par une dernière injection et combustion définie dans un cylindre déterminé du moteur à combustion interne.

2. Procédé pour la mise à l'arrêt d'un moteur à combustion interne selon la revendication 1,
**caractérisé**
**en ce que** l'état de fonctionnement défini est en outre présenté par un régime déterminé du moteur à combustion interne.

3. Procédé pour la mise à l'arrêt d'un moteur à combustion interne selon l'une des revendications 1 et 2,
**caractérisé**
**en ce que** l'état de fonctionnement défini est appris et optimisé pour la mise à l'arrêt du moteur à combustion interne.

4. Procédé pour la mise à l'arrêt d'un moteur à combustion interne selon l'une des revendications 1 à 3,
**caractérisé**
**en ce que** la position de sortie du vilebrequin est influencée par variation de la position du papillon des gaz pendant le processus de sortie.

5. Procédé pour la mise à l'arrêt d'un moteur à combustion interne selon l'une des revendications 1 à 4,
**caractérisé**
**en ce que** la position de sortie du vilebrequin est influencée par variation de la charge dans la transmission par courroie pendant le processus de sortie.

6. Procédé pour la mise à l'arrêt d'un moteur à combustion interne selon l'une des revendications 1 à 5,
**caractérisé**
**en ce que** la position de sortie du vilebrequin est influencée par freinage actif du moteur à combustion interne avec l'embrayage d'un engrenage en aval.

7. Procédé pour la mise à l'arrêt d'un moteur à combustion interne selon l'une des revendications 1 à 6,
**caractérisé**
**en ce que** le freinage du véhicule automobile est commandé pendant le processus de sortie du moteur à combustion interne, pour empêcher un déplacement du véhicule automobile.
